# EUROPÄISCHE PATENTSCHRIFT

(11) **EP 3 224 187 B1**
(45) Veröffentlichungstag und Bekanntmachung des Hinweises auf die Patenterteilung: **01.01.2020**
(21) Anmeldenummer: 15794558.5
(22) Anmeldetag: 13.11.2015
(51) Int. Cl.: B66B 23/00

(54) **TRAGEKONSTRUKTION FÜR EINE BEFÖRDERUNGSVORRICHTUNG**
SUPPORT FRAME FOR A TRANSPORT DEVICE
CONSTRUCTION PORTEUSE POUR UN DISPOSITIF DE TRANSPORT

(30) Priorität: 28.11.2014 DE 102014224460
(43) Veröffentlichungstag der Anmeldung: 04.10.2017
(73) Patentinhaber: thyssenkrupp Elevator AG, 45143 Essen (DE); thyssenkrupp AG, 45143 Essen (DE)
(72) Erfinder: ISCHGANEIT, Ronny, 20257 Hamburg (DE); NOESKE, Nils Patrick, 23556 Lübeck (DE); BÖGE, Jens, 25355 Barmstedt (DE); STEINKE, Mathias, 20357 Hamburg (DE); LANDSBECK, Patrick, 65451 Kelsterbach (DE); LUDWIG, Reiner, 21039 Börnsen (DE)
(74) Vertreter: thyssenkrupp Intellectual Property GmbH
(86) Internationale Anmeldenummer: PCT/EP2015/076504
(87) Internationale Veröffentlichungsnummer: WO 2016/083149

(56) Entgegenhaltungen:
- EP-A1- 2 196 426
- DE-U1-202004 004 178
- JP-A- S6 145 880
- JP-A- 2010 189 131
- US-A- 2 430 282

## Beschreibung

Die vorliegende Erfindung betrifft eine Tragekonstruktion für eine Beförderungsvorrichtung, insbesondere für eine Fahrtreppe oder für einen Fahrsteig, mit einer Bodenfläche und zwei Seitenflächen.

### Stand der Technik

Beförderungsvorrichtungen können beispielsweise als Fahrtreppen oder als Fahrsteige ausgebildet sein. Eine derartige Beförderungsvorrichtung umfasst eine Tragekonstruktion, in welcher unterschiedliche Elemente der Beförderungsvorrichtung angeordnet sind, beispielsweise ein endlos umlaufendes, bewegbares Beförderungsband sowie Elemente zur Bewegung dieses Beförderungsbandes.

Derartige Tragekonstruktionen sind zumeist als Fachwerkkonstruktionen ausgebildet und setzen sich aus einer Vielzahl von längsgerichteten, vertikalen und/oder diagonalen Trägern, Streben oder Balken zusammen, die zumeist aus Metall bzw. Stahl gefertigt sind.

Diese Fachwerkkonstruktionen sind massiv, voluminös und wuchtig ausgebildet, besitzen einen hohen Platzbedarf. Durch derartige Fachwerkkonstruktionen wird der Platzbedarf der gesamten Beförderungsvorrichtung erhöht. Des Weiteren sind Fachwerkkonstruktionen aufwendig und kostenintensiv in Herstellung und Montage.

Aus der Druckschrift JP S61 45880 A ist eine Tragekonstruktion für eine Fahrtreppe mit einer Bodenfläche und zwei Seitenflächen bekannt. Die Seitenflächen sind dabei jeweils an einem sich über die Längserstreckungsrichtung der Tragekonstruktion erstreckendes Profil angeordnet. Zusätzlich umfasst die Tragekonstruktion Streben, um die Tragekonstruktion weiter zu verstärken.

Auch aus der Druckschrift EP 2 196 426 A1 ist eine Tragekonstruktion mit Seitenflächen und einer Bodenfläche für eine Beförderungsvorrichtung bekannt.

Weiter ist aus der Druckschrift JP 2010 189131 A eine Beförderungsvorrichtung mit einer Tragkonstruktion bekannt. Diese Tragkonstruktion umfasst Seitenflächen in der Art eines Fachwerks, wobei die Seitenflächen durch Streben verstärkt werden.

Aus der DE 20 2004 004 178 U1 ist eine Fahrtreppe bekannt, bei der der Rahmen mindestens teilweise aus Lochblech aufgebaut ist. Dabei sind Löcher in die Seitenbleche des Rahmens eingebracht.

Es ist wünschenswert, eine verbesserte Tragekonstruktion für Beförderungsvorrichtungen wie Fahrtreppen oder Fahrsteige bereitzustellen.

### Offenbarung der Erfindung

Erfindungsgemäß werden eine Tragekonstruktion für eine Beförderungsvorrichtung sowie eine Beförderungsvorrichtung mit den Merkmalen der Patentansprüche 1 und 13. vorgeschlagen. Vorteilhafte Ausgestaltungen sind Gegenstand der jeweiligen Unteransprüche sowie der nachfolgenden Beschreibung.

Die Tragekonstruktion weist eine Bodenfläche und zwei Seitenflächen auf. Erfindungsgemäß ist wenigstens eine der Seitenflächen der Tragekonstruktion aus einem Metallblech gefertigt. Mit "einem Metallblech" soll nicht "ein einziges", sondern "ein oder mehrere Metallbleche" gemeint sein. An diesem Metallblech der wenigstens einen der Seitenflächen ist eine Stützkonstruktion angebracht. Insbesondere sind beide Seitenflächen jeweils aus einem Metallblech gefertigt, an welchem jeweils eine Stützkonstruktion angebracht ist. Die Seitenflächen und die Bodenfläche können auf geeignete Weise miteinander verbunden sein, beispielsweise durch Schweißen.

Die erfindungsgemäße Tragekonstruktion eignet sich insbesondere für Beförderungsvorrichtungen wie Fahrtreppen oder Fahrsteige. Insbesondere ist die Beförderungsvorrichtung als eine Personenfördervorrichtung ausgebildet. Die Tragekonstruktion ist insbesondere als ein Rahmen bzw. als eine Rahmenkonstruktion der Beförderungsvorrichtung ausgebildet. Die Tragekonstruktion ist insbesondere dazu eingerichtet, dass unterschiedliche Elemente der Beförderungsvorrichtung in der Tragekonstruktion angeordnet werden.

Die Beförderungsvorrichtung umfasst insbesondere ein endlos umlaufendes, bewegbares Beförderungsband. Im Falle einer Fahrtreppe ist dieses Beförderungsband beispielsweise als ein Stufenband ausgebildet, im Falle eines Fahrsteigs beispielsweise als ein ebenes Beförderungsband. Weiterhin kann ein Handlauf vorgesehen sein. Zur Bewegung des Beförderungsbandes und/oder des Handlaufs können unterschiedliche Elemente vorgesehen sein, beispielsweise Motor, Wellen, Getriebe, Zahnräder, Ketten, Führungsschienen usw. Das Beförderungsband, der Handlauf sowie die Elemente zu deren Bewegung können ganz oder zumindest teilweise innerhalb der Tragekonstruktion angeordnet sein.

Die Tragekonstruktion umfasst vorteilhafterweise keine Fachwerkkonstruktion. Zur Erzeugung der notwendigen Stabilität für die Tragekonstruktion sind keine Träger, Balken oder dergleichen vorgesehen. Die notwendige Stabilität und Spannweite der Tragekonstruktion wird insbesondere ausschließlich durch das oder die Metallbleche und die daran angebrachten Stützkonstruktionen erreicht.

Durch die Erfindung wird eine Tragekonstruktion mit besonders hoher Stabilität bereitgestellt, die durch aufwandsarm herzustellende, kostengünstige Elemente in Form von Metallblechen und der Stützkonstruktion gefertigt wird. Es ist somit nicht notwendig, massive, voluminöse und wuchtige Fachwerkkonstruktionen zu verwenden, um eine Tragekonstruktion mit hoher Stabilität zu konstruieren.

Durch die Verwendung des Metallblechs kann die erfindungsgemäße Tragekonstruktion in Leichtbauweise konstruiert werden. Die erfindungsgemäße Tragekonstruktion besitzt ein vergleichbares oder geringeres Gewicht im Vergleich zu Tragekonstruktionen aus Fachwerkkonstruktionen. Des Weiteren besitzt die erfindungsgemäße Tragekonstruktion ein geringeres Volumen, eine geringere Ausdehnung und somit einen geringeren Platzbedarf als herkömmliche Tragekonstruktionen aus Fachwerkkonstruktionen.

Die Tragekonstruktion kann auf aufwandsarme und kostengünstige Weise hergestellt werden. Metall kann beispielsweise aufwandsarm in eine gewünschte Form bzw. in ein Metallblech mit gewünschter Form gepresst werden und anschließend gefaltet werden. Insbesondere ist das Metallblech aus Stahl, Aluminium oder auch ggf. Kunststoff (GFK) gefertigt.

Durch die Stützkonstruktion wird die Stabilität des Metallblechs erhöht. Insbesondere wird durch diese Stützkonstruktion eine Spannweite der Tragekonstruktion erhöht, also eine maximale Länge zwischen zwei Auflagepunkten, zwischen welchen die Tragekonstruktion und somit die Beförderungsvorrichtung frei ohne zusätzliche Stützpunkte bzw. ohne zusätzliche Zwischenauflagen gelagert werden kann. Zwischenauflagen, welche unterhalb der Tragekonstruktion angeordnet sind, um die Tragekonstruktion von unten zu stützen, können durch Verwendung dieser Stützkonstruktion eingespart werden, oder es kann zumindest ein notwendiger Abstand zwischen derartigen Zwischenauflagen vergrößert werden.

Vorzugsweise ist wenigstens eine Strebe oder Stütze als Stützkonstruktion an dem Metallblech der wenigstens einen der Seitenflächen angebracht. Diese Streben bzw. Stützen können beispielsweise als Pfeiler oder Träger aus Metall, beispielsweise Stahl ausgebildet sein. Die Stützkonstruktion kann insbesondere als ein regelmäßiges Muster aus diesen Streben oder Stützen ausgebildet sein.

Vorteilhafterweise ist die Stützkonstruktion an das Metallblech der wenigstens einen der Seitenflächen angeschraubt und/oder angeschweißt und/oder andersartig verbunden. Die Stützkonstruktion ist dabei an einer Innen- und/oder an einer Außenseite der jeweiligen Seitenfläche angeschraubt bzw. angeschweißt.

Bevorzugt sind Elemente der Stützkonstruktion diagonal oder senkrecht an einem oder mehreren Abschnitten des Metallblechs der wenigstens einen der Seitenflächen angebracht. Bevorzugt sind diese Elemente als die oben beschriebenen Stützen oder Streben ausgebildet. Unter diagonal bzw. senkrecht angebracht sei zu verstehen, dass die Elemente der Stützkonstruktion diagonal bzw. senkrecht in Bezug auf eine Ausdehnungs- bzw. Erstreckungsrichtung der Tragekonstruktion angebracht sind, insbesondere in Bezug auf eine Längsausdehnung, eine Hauptachse oder Hauptausdehnungsrichtung der Tragekonstruktion. Die Stützkonstruktionen können dabei sowohl Innen als auch Außen am Blech angebracht sein.

Diagonale Strukturen sind statisch gesehen Verstärkungselemente, durch welche eine besonders hohe Stabilität erreicht werden kann. Durch die senkrechten Strukturen kann die Stabilität nochmals erhöht werden. Insbesondere weist jeder Abschnitt des Metallblechs jeweils ein diagonales und ein senkrechtes Element auf. Vorzugsweise weisen die Metallbleche der beiden Seitenflächen eine Vielzahl derartiger Abschnitte nebeneinander auf. Das Metallblech weist an den Seitenflächen somit vorzugsweise ein regelmäßiges Muster aus diesen Elementen der Stützkonstruktion auf.

Vorteilhafterweise weist das Metallblech der wenigstens einen der Seitenflächen wenigstens eine Öffnung auf. Diese Öffnung bzw. Aussparung kann beispielsweise als Bohrung bzw. Loch in dem Metallblech realisiert sein. Durch diese Öffnung können beispielsweise Wartungs- und/oder Reparaturarbeiten an der Beförderungsvor-richtung ermöglicht werden. Des Weiteren können die Öffnungen auch zu Stabilitätszwecken dienen. Durch die Öffnungen wird das Gewicht des Metallblechs reduziert. Ein Metallblech mit Öffnungen ist insbesondere weniger biegsam bzw. weniger leicht zu verformen, als ein Metallblech ohne derartige Öffnungen.

Vorzugsweise ist die wenigstens eine Öffnung als wenigstens eine kreisrunde Öffnung ausgebildet. Jede Öffnung weist somit insbesondere eine kreisrunde Form auf. Alternativ oder zusätzlich können Öffnungen auch weitere geeignete Formen aufweisen, beispielsweise oval oder elliptisch.

Bevorzugt beträgt der Flächeneinhalt der wenigstens einen Öffnung zwischen 10% und 50%, insbesondere zwischen 12% und 35% des Flächeninhalts der wenigstens einer der Seitenflächen beträgt. Der Flächeninhalt der Öffnungen, welche an einer Seitenfläche angeordnet sind, steht somit zu dem Flächeninhalt dieser jeweiligen Seitenfläche in einem Verhältnis zwischen eins zu zehn und eins zu zwei. Vorzugsweise beträgt die Breite der einzelnen Öffnungen jeweils zwischen 10% und 50%, insbesondere zwischen 12% und 35% der Breite der Seitenflächen. Wenn die Öffnungen insbesondere kreisrund ausgebildet sind, beträgt der Radius der Öffnungen jeweils vorzugsweise zwischen 10% und 50%, insbesondere zwischen 12% und 35% der Breite der Seitenfläche. Die Öffnungen sind somit vorzugsweise nicht als verhältnismäßig kleine Öffnungen ausgebildet, wie es beispielsweise bei einem Lochblech der Fall ist, sondern als verhältnismäßig große Öffnungen. Als Breite der Öffnungen bzw. Breite der Seitenflächen sei jeweils eine Ausdehnung der Öffnungen bzw. der Seitenflächen in eine Richtung zu verstehen, welche senkrecht zu einer Längsausdehnung, einer Hauptachse oder Hauptausdehnungsrichtung der Tragekonstruktion orientiert ist.

Bevorzugt weisen einer oder mehrere Abschnitte des Metallblechs der wenigstens einen der Seitenflächen wenigstens zwei Öffnungen auf. Diese wenigstens zwei Öffnungen sind bevorzugt diagonal versetzt zueinander angeordnet. Die wenigstens zwei Öffnungen sind sowohl in vertikaler als auch in horizontaler Ausdehnungs- bzw. Erstreckungsrichtung der Tragekonstruktion zueinander versetzt. Somit entsteht in dem jeweiligen Abschnitt des Metallblechs eine diagonale Struktur zwischen diesen zwei Öffnungen, durch welche eine besonders hohe Stabilität erreicht werden kann. Durch eine derartige Anordnung jeweils zweier Öffnungen kann die Stabilität der Tragekonstruktion weiter erhöht werden, bei gleichzeitiger Gewichtsreduzierung. Vorzugsweise weist das Metallblech an den beiden Seitenflächen eine Vielzahl derartiger Abschnitte nebeneinander auf. Das Metallblech weist an den Seitenflächen somit vorzugsweise ein regelmäßiges Muster an Öffnungen auf, wobei jeweils zwei Öffnungen diagonal versetzt zueinander angeordnet sind.

Vorzugsweise sind Elemente der Stützkonstruktion zwischen jeweils zwei Öffnungen angebracht. Da zwei Öffnungen bevorzugt diagonal versetzt zueinander angeordnet sind, kann ein Element der Stützkonstruktion seinerseits diagonal zwischen jeweils zwei Öffnungen an dem Metallblech angebracht sein. Diese Elemente sind insbesondere in den oben beschriebenen diagonalen Strukturen zwischen diesen zwei Öffnungen angebracht. Weiterhin können Elemente der Stützkonstruktion auch senkrecht zwischen jeweils zwei Öffnungen an dem Metallblech angebracht sein.

Bevorzugt weist die Stützkonstruktion ein U-förmiges Profil auf. Die Stützkonstruktion kann alternativ auch ein anderes geeignetes Profil aufweisen, beispielsweise ein Doppel-U-Profil, ein H-Profil oder ein L-Profil.

Gemäß einer vorteilhaften Ausgestaltung sind die Bodenfläche und die Seitenflächen der Tragekonstruktion aus einem gemeinsamen Metallblech gefertigt. Die Boden- und Seitenflächen können somit aus einem einzigen, gemeinsamen, zusammenhängenden Metallblech gefertigt sein, alternativ können auch mehrere Bleche verwendet werden. Die gewünschte Form der Tragekonstruktion wird insbesondere durch Falten des gemeinsamen Metallblechs an gewünschten Stellen des Metallblechs erreicht.

Vorzugsweise weist/weisen das Metallblech/die Metallbleche der wenigstens einen der Seitenflächen eine Faltung zur Anbringung einer Balustrade der Beförderungsvorrichtung auf. Die Balustrade ist insbesondere direkt an der Tragekonstruktion angeordnet. Durch die entsprechende Faltung wird eine Befestigungsmöglichkeit für die Balustrade ermöglicht. Insbesondere ist an dieser Faltung ein Balken bzw. eine Stütze angeordnet, an welchem bzw. welcher wiederum die Balustrade befestigt werden kann. Insbesondere ist an einer oberen Kante der Metallbleche der rechten und linken Seitenfläche jeweils eine Faltung für je eine Balustrade der Beförderungsvorrichtung angebracht.

Vorzugsweise weist das Metallblech der wenigstens einen der Seitenflächen eine Faltung zur Anbringung einer Bodenplatte der Beförderungsvorrichtung auf. Diese Bodenplatte ist insbesondere als Landezone bzw. als Ein- und Ausstiegsbereich zum Betreten oder Verlassen der Beförderungsvorrichtung ausgebildet.

Bevorzugt weist/weisen das Metallblech/die Metallbleche der wenigstens einen der Seitenflächen eine Dicke zwischen 5 mm und 15 mm, insbesondere mit einer Dicke 8 mm auf. Somit kann die Breite der gesamten Tragekonstruktion möglichst gering gehalten werden. Bevorzugt weist die Tragekonstruktion eine maximale Breite zwischen 1000 mm und 1500 mm auf, weiter bevorzugt von 1350 mm auf.

Die Erfindung betrifft weiterhin eine Beförderungsvorrichtung mit wenigstens einer Tragekonstruktion gemäß obiger Beschreibung. Ausgestaltungen dieser erfindungsgemäßen Beförderungsvorrichtung ergeben sich aus der obigen Beschreibung der erfindungsgemäßen Tragekonstruktion in analoger Art und Weise.

Die Beförderungsvorrichtung ist insbesondere als Fahrtreppe oder Fahrsteig ausgebildet. Insbesondere ist die Beförderungsvorrichtung als eine Personenfördervorrichtungen ausgebildet.

Wenn die Beförderungsvorrichtung beispielsweise als Fahrtreppe ausgebildet ist, kann die Beförderungsvorrichtung insbesondere drei Tragekonstruktionen umfassen. Eine erste insbesondere horizontal ausgerichtete Tragekonstruktion kann in einer unteren Ein- bzw. Ausstiegsebene zum Betreten oder Verlassen der Beförderungsvorrichtung angeordnet sein, eine zweite insbesondere horizontal ausgerichtete Tragekonstruktion in einer oberen Ein- bzw. Ausstiegsebene. Eine dritte Tragekonstruktion kann zwischen der ersten und zweiten Tragekonstruktion schräg angeordnet sein. Die drei Tragekonstruktionen können auf geeignete Weise miteinander verbunden sein, beispielsweise durch Schweißen oder Schrauben.

Alternativ kann eine als Fahrtreppe ausgebildete Beförderungsvorrichtung auch eine gemeinsame Tragekonstruktion umfassen. Die Tragekonstruktion kann dabei insbesondere aus einem einzigen gemeinsamen Metallblech gefertigt sein, das an entsprechenden Stellen gefaltet ist.

Weitere Vorteile und Ausgestaltungen der Erfindung ergeben sich aus der Beschreibung und der beiliegenden Zeichnung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispieles in der Zeichnung schematisch dargestellt und wird im Folgenden unter Bezugnahme auf die Zeichnung beschrieben.

### Figurenbeschreibung

- Figur 1: zeigt schematisch zwei bevorzugte Ausgestaltungen einer erfindungsgemäßen Tragekonstruktion gemäß Figuren 1a und 1b.
- Figur 2: zeigt schematisch eine bevorzugte Ausgestaltung einer erfindungsgemäßen Beförderungsvorrichtung.

In Figur 1 sind zwei bevorzugte Ausgestaltungen einer erfindungsgemäßen Tragekonstruktion schematisch dargestellt und mit 100 bezeichnet. Die Tragekonstruktion 100 eignet sich für Beförderungsvorrichtungen wie beispielsweise Fahrtreppen oder Fahrsteige. Eine entsprechende Beförderungsvorrichtung wird weiter unten in Bezug auf Figur 2 detailliert erläutert.

Die Tragekonstruktion 100 weist eine linke Seitenfläche 101, eine rechte Seitenfläche 102 und eine Bodenfläche 103 auf. Die Seitenflächen 101 und 102 sind jeweils aus einem Metallblech 105 bzw. 106 gefertigt. Die Bodenfläche 103 kann beispielsweise ebenfalls aus einem Metallblech 107 gefertigt sein. Die Metallbleche 105, 106 und 107 sind auf geeignete Weise miteinander verbunden, beispielsweise aneinander geschweißt. Alternativ können die Bodenfläche 103 sowie die linke und rechte Seitenfläche 101 und 102 auch aus einem gemeinsamen Metallblech gefertigt sein, das entsprechend gefaltet ist, um die gewünschte Form der Tragekonstruktion 100 zu bilden.

Die Metallbleche 105 und 106 der Seitenflächen 101 bzw. 102 weisen jeweils mehrere Öffnung 110 auf. Die Öffnungen 110 sind jeweils durch runde Löcher in dem Metallblech 105 bzw. 106 gebildet.

Jede der Seitenflächen 101 und 102 ist jeweils in mehrere (gedachte) Abschnitte 140 unterteilt. In Figur 1 sind rein beispielhaft jeweils zwei Abschnitte pro Seitenfläche dargestellt. In jedem dieser Abschnitte 140 der jeweiligen Seitenfläche 101 bzw. 102 sind jeweils zwei Öffnungen 110 angebracht.

Die zwei Öffnungen 110 jedes Abschnitts 140 sind jeweils diagonal zueinander versetzt angeordnet, also sowohl in vertikaler als auch in horizontaler Erstreckungsrichtung der jeweiligen Seitenfläche 101 bzw. 102 zueinander versetzt.

An den Metallblechen 105 und 106 ist jeweils eine Stützkonstruktion 130 angebracht. Im Beispiel von Figur 1a sind die Stützkonstruktionen 130 jeweils an der Außenseite der linken und der rechten Seitenflächen 101 und 102 angebracht, im Beispiel von Figur 1b jeweils an der Innenseite der Seitenflächen 101 und 102. Auch eine Kombination der Figuren 1a und 1b ist möglich.

Die Stützkonstruktion 130 umfasst Streben 131 und 132, die an das Metallblech 105 bzw. 106 angeschweißt und/oder angeschraubt sind. Jede Strebe 131 und 132 kann beispielsweise ein U-förmiges, ein Doppel-U-förmiges, ein H-förmiges oder ein L-förmiges Profil aufweisen.

Senkrechte Streben 131 sind senkrecht in Bezug auf eine Längsausdehnung der Tragekonstruktion 100 an den Metallblechen 105 und 106 angebracht, diagonale Streben 132 sind diagonal in Bezug auf diese Längsausdehnung angebracht.

In jedem Abschnitt 140 der Metallbleche 105 und 106 sind jeweils zwei Streben angebracht, eine senkrechte und eine diagonale Strebe. Die diagonalen Streben 132 sind jeweils zwischen den zwei Öffnungen 110 des jeweiligen Abschnitts 140 angeordnet. Die senkrechten Streben 131 sind jeweils zwischen zwei Öffnungen benachbarter Abschnitte 140 angeordnet.

Eine obere Kante der Metallbleche 105 und 106 ist jeweils gefaltet. An der somit entstehenden Faltung 120 können jeweils eine Balustrade und/oder eine Bodenplatte der Beförderungsvorrichtung angebracht werden.

In Figur 2 ist eine bevorzugte Ausgestaltung einer erfindungsgemäßen Beförderungsvorrichtung schematisch dargestellt und mit 200 bezeichnet. Die Beförderungsvorrichtung 200 ist in diesem Beispiel als eine Fahrtreppe ausgebildet.

Die Fahrtreppe 200 umfasst in diesem Beispiel drei Tragekonstruktionen 100A, 100B und 100C analog zu der Tragekonstruktion gemäß Figur 1.

Eine erste Tragekonstruktion 100A ist in einer unteren Ein- bzw. Ausstiegsebene 201 zum Betreten oder Verlassen der Fahrtreppe 200 horizontal angeordnet. Eine zweite Tragekonstruktionen 100B ist in einer oberen Ein- bzw. Ausstiegsebene 202 horizontal angeordnet.

Eine dritte Tragekonstruktionen 100C ist schräg zwischen der ersten und der zweiten Tragekonstruktion 100A und 100B angeordnet. Die Tragekonstruktionen 100A, 100B und 100C können beispielsweise miteinander verschweißt sein oder alternativ auch aus einem einzigen gemeinsamen Metallblech gefertigt sein, welches entsprechend gefaltet ist.

An den Faltungen 120 der linken und rechten Seitenfläche 101 und 102 der dritten Tragekonstruktion 100C ist jeweils eine Balustrade 220 der Fahrtreppe 200 angeordnet. Direkt an der Faltung 120 ist dabei jeweils eine Stütze 221C angebracht, welche wiederum als Befestigungsmöglichkeit für die jeweilige Balustrade 220 dient.

Analog sind auch an den Faltungen 120 der Seitenflächen 101 und 102 der ersten und zweiten Tragekonstruktionen 100A und 100B jeweils Stützen 221A bzw. 221B der Balustrade angebracht.

Weiterhin sind an den Faltungen 120 der Seitenflächen 101 und 102 der ersten und zweiten Tragekonstruktionen 100A und 100B jeweils eine Bodenplatte 210 der Fahrtreppe angebracht. Über diese Bodenplatten 110 kann die Fahrtreppe in der unteren und oberen Ein- bzw. Ausstiegsebene 201, 202 betreten bzw. verlassen werden.

Entlang der Balustraden 220 wird jeweils ein Handlauf 230 geführt. Weiterhin umfasst die Fahrtreppe eine Stufenband, welches der Übersichtlichkeit halber in Figur 2 nicht explizit dargestellt ist. Innerhalb der Tragekonstruktionen 100A, 100B und 100C sind beispielsweise unterschiedliche Elemente zur Bewegung des Stufenbandes und des Handlaufs 230 angeordnet, beispielsweise ein Motor, Wellen, Getriebe, Zahnräder, Ketten und Führungsschienen.

### Bezuqszeichenliste

- 100: Tragekonstruktion
- 101: linke Seitenfläche
- 102: rechte Seitenfläche
- 103: Bodenfläche
- 105: Metallblech
- 106: Metallblech
- 106: Metallblech
- 110: Öffnungen
- 120: Faltung
- 130: Stützkonstruktion
- 131: senkrechte Streben
- 132: diagonale Streben
- 140: Abschnitt des Metallblechs an der Seitenfläche

- 100A: erste Tragekonstruktion
- 100B: zweite Tragekonstruktion
- 100C: dritte Tragekonstruktion

- 200: Beförderungsvorrichtung, Fahrtreppe
- 201: untere Ein- bzw. Ausstiegsebene
- 202: obere Ein- bzw. Ausstiegsebene
- 210: Bodenplatte
- 220: Balustrade
- 221A: erste Stütze der Balustrade
- 221B: zweite Stütze der Balustrade
- 221C: dritte Stütze der Balustrade
- 230: Handlauf

## Patentansprüche

1. Tragekonstruktion (100) für eine Beförderungsvorrichtung (200), insbesondere für eine Fahrtreppe oder für einen Fahrsteig, mit einer Bodenfläche (103) und zwei Seitenflächen (101, 102), wobei wenigstens eine der Seitenflächen (101, 102) der Tragekonstruktion (100) aus einem Metallblech (105, 106) gefertigt ist und an dem Metallblech (105, 106) der wenigstens einen der Seitenflächen (101, 102) eine Stützkonstruktion (130) angebracht ist, wobei Elemente (131, 132) der Stützkonstruktion (130) diagonal oder senkrecht an einem oder mehreren Abschnitten (140) des Metallblechs (105, 106) der wenigstens einen der Seitenflächen (101, 102) angebracht sind, wobei wenigstens eine Strebe oder Stütze (131, 132) als Stützkonstruktion (130) an dem Metallblech (105, 106) der wenigstens einen der Seitenflächen (101, 102) angebracht ist, **dadurch gekennzeichnet, dass** die Stützkonstruktion dabei an einer Innen- und an einer Außenseite der jeweiligen Seitenfläche angebracht ist.

2. Tragekonstruktion (100) nach Anspruch 1, wobei die Stützkonstruktion (130) an das Metallblech (105, 106) der wenigstens einen der Seitenflächen (101, 102) angeschraubt und/oder angeschweißt ist.

3. Tragekonstruktion (100) nach einem der vorstehenden Ansprüche, wobei das Metallblech (105, 106) der wenigstens einen der Seitenflächen (101, 102) wenigstens eine Öffnung (110), insbesondere eine kreisrunde Öffnung, aufweist.

4. Tragekonstruktion (100) nach Anspruch 3, wobei der Flächeneinhalt der wenigstens einen Öffnung (110) zwischen 10% und 50%, insbesondere zwischen 12% und 35% des Flächeninhalts der wenigstens einen der Seitenflächen (101, 102) beträgt.

5. Tragekonstruktion (100) nach einem der vorstehenden Ansprüche, wobei ein oder mehrere Abschnitte (140) des Metallblechs (105, 106) der wenigstens einen der Seitenflächen (101, 102) wenigstens zwei Öffnungen (110) aufweisen, die diagonal versetzt zueinander angeordnet sind.

6. Tragekonstruktion (100) nach Anspruch 5, wobei Elemente (131, 132) der Stützkonstruktion (130) zwischen jeweils zwei Öffnungen (110) angebracht sind.

7. Tragekonstruktion (100) nach einem der vorstehenden Ansprüche, wobei die Stützkonstruktion (130) ein U-förmiges, ein H-förmiges oder ein L-förmiges Profil aufweist.

8. Tragekonstruktion (100) nach einem der vorstehenden Ansprüche, wobei die Bodenfläche (103) und die Seitenflächen (101, 102) der Tragekonstruktion aus einem gemeinsamen Metallblech gefertigt sind.

9. Tragekonstruktion (100) nach einem der vorstehenden Ansprüche, wobei das Metallblech (105, 106) der wenigstens einen der Seitenflächen (101, 102) eine Faltung (120) zur Anbringung einer Balustrade (220) der Beförderungsvorrichtung (200) aufweist.

10. Tragekonstruktion (100) nach einem der vorstehenden Ansprüche, wobei das Metallblech (105, 106) der wenigstens einen der Seitenflächen (101, 102) eine Faltung (120) zur Realisierung einer Bodenplatte (210) oder zur Anbringung einer Bodenplatte (210) der Beförderungsvorrichtung (200) aufweist.

11. Tragekonstruktion (100) nach einem der vorstehenden Ansprüche, wobei das Metallblech (105, 106) der wenigstens einen der Seitenflächen (101, 102) eine Dicke zwischen 5 mm und 15 mm, insbesondere mit einer Dicke von 8 mm aufweist.

12. Tragekonstruktion (100) nach einem der vorstehenden Ansprüche, die eine maximale Breite zwischen 1000 mm und 1500 mm, insbesondere von 1350 mm aufweist.

13. Beförderungsvorrichtung (200), insbesondere Fahrtreppe oder Fahrsteig, mit wenigstens einer Tragekonstruktion (100A, 100B, 100C) nach einem der vorstehenden Ansprüche.

## Claims

1. Bearing structure (100) for a conveyor device (200), in particular for an escalator or for a moving walkway, having a base surface (103) and two side surfaces (101, 102), wherein at least one of the side surfaces (101, 102) of the bearing structure (100) is produced from a metal sheet (105, 106), and a support structure (130) is attached to the metal sheet (105, 106) of the at least one of the side surfaces (101, 102), wherein elements (131, 132) of the support structure (130) are attached diagonally or vertically to one or more sections (140) of the metal sheet (105, 106) of the at least one of the side surfaces (101, 102), wherein at least one strut or support (131, 132) is attached as a support structure (130) to the metal sheet (105, 106) of the at least one of the side surfaces (101, 102), **characterized in that** the support structure is in this case attached to an inner and to an outer side of the respective side surface.

2. Bearing structure (100) according to Claim 1, wherein the support structure (130) is screwed and/or welded to the metal sheet (105, 106) of the at least one of the side surfaces (101, 102).

3. Bearing structure (100) according to either of the preceding claims, wherein the metal sheet (105, 106) of the at least one of the side surfaces (101, 102) comprises at least one opening (110), in particular one circular opening.

4. Bearing structure (100) according to Claim 3, wherein the area of the at least one opening (110) is between 10% and 50%, in particular between 12% and 35%, of the area of the at least one of the side surfaces (101, 102).

5. Bearing structure (100) according to one of the preceding claims, wherein one or more sections (140) of the metal sheet (105, 106) of the at least one of the side surfaces (101, 102) comprise at least two openings (110) which are arranged diagonally offset from one another.

6. Bearing structure (100) according to Claim 5, wherein elements (131, 132) of the support structure (130) are attached between in each case two openings (110) .

7. Bearing structure (100) according to one of the preceding claims, wherein the support structure (130) comprises a U-shaped, an H-shaped or an L-shaped profile.

8. Bearing structure (100) according to one of the preceding claims, wherein the base surface (103) and the side surfaces (101, 102) of the bearing structure are produced from a common metal sheet.

9. Bearing structure (100) according to one of the preceding claims, wherein the metal sheet (105, 106) of the at least one of the side surfaces (101, 102) comprises a folded portion (120) for the attachment of a balustrade (220) of the conveyor device (200).

10. Bearing structure (100) according to one of the preceding claims, wherein the metal sheet (105, 106) of the at least one of the side surfaces (101, 102) comprises a folded portion (120) for realizing a floor plate (210) or for the attachment of a floor plate (210) of the conveyor device (200).

11. Bearing structure (100) according to one of the preceding claims, wherein the metal sheet (105, 106) of the at least one of the side surfaces (101, 102) comprises a thickness of between 5 mm and 15 mm, in particular a thickness of 8 mm.

12. Bearing structure (100) according to one of the preceding claims, comprising a maximum width of between 1000 mm and 1500 mm, in particular of 1350 mm.

13. Conveyor device (200), in particular escalator or moving walkway, having at least one bearing structure (100A, 100B, 100C) according to one of the preceding claims.

## Revendications

1. Construction porteuse (100) pour un dispositif de transport (200), notamment pour un escalier mécanique ou pour un trottoir roulant, comprenant une surface de sol (103) et deux surfaces latérales (101, 102), au moins l'une des surfaces latérales (101, 102) de la construction porteuse (100) étant fabriquée à partir d'une tôle métallique (105, 106) et une construction support (130) étant montée au niveau de la tôle métallique (105, 106) de l'au moins une des surfaces latérales (101, 102), des éléments (131, 132) de la construction support (130) étant montés diagonalement ou perpendiculairement au niveau d'une ou plusieurs portions (140) de la tôle métallique (105, 106) de l'au moins une des surfaces latérales (101, 102), au moins un élément jointif ou un support (131, 132) étant monté en tant que construction support (130) au niveau de la tôle métallique (105, 106) de l'au moins une des surfaces latérales (101, 102), **caractérisée en ce que** la construction support est ici montée au niveau d'un côté intérieur et au niveau d'un côté extérieur de la surface latérale respective.

2. Construction porteuse (100) selon la revendication 1, la construction support (130) étant vissée et/ou soudée à la tôle métallique (105, 106) de l'au moins une des surfaces latérales (101, 102).

3. Construction porteuse (100) selon l'une des revendications précédentes, la tôle métallique (105, 106) de l'au moins une des surfaces latérales (101, 102) possédant au moins une ouverture (110), notamment une ouverture circulaire ronde.

4. Construction porteuse (100) selon la revendication 3, l'aire de l'au moins une ouverture (110) étant comprise entre 10 % et 50 %, notamment entre 12 % et 35 % de l'aire de l'au moins une des surfaces latérales (101, 102).

5. Construction porteuse (100) selon l'une des revendications précédentes, une ou plusieurs portions (140) de la tôle métallique (105, 106) de l'au moins une des surfaces latérales (101, 102) possédant au moins deux ouvertures (110) qui sont disposées décalées diagonalement l'une par rapport à l'autre.

6. Construction porteuse (100) selon la revendication 5, des éléments (131, 132) de la construction support (130) étant montés respectivement entre deux ouvertures (110).

7. Construction porteuse (100) selon l'une des revendications précédentes, la construction support (130) possédant un profilé en forme de U, en forme de H ou en forme de L.

8. Construction porteuse (100) selon l'une des revendications précédentes, la surface de sol (103) et les surfaces latérales (101, 102) de la construction porteuse étant fabriquées à partir d'une tôle métallique commune.

9. Construction porteuse (100) selon l'une des revendications précédentes, la tôle métallique (105, 106) de l'au moins une des surfaces latérales (101, 102) possédant un pliage (120) destiné au montage d'une balustrade (220) du dispositif de transport (200).

10. Construction porteuse (100) selon l'une des revendications précédentes, la tôle métallique (105, 106) de l'au moins une des surfaces latérales (101, 102) possédant un pliage (120) destiné à la réalisation d'une plaque de sol (210) ou destiné au montage d'une plaque de sol (210) du dispositif de transport (200).

11. Construction porteuse (100) selon l'une des revendications précédentes, la tôle métallique (105, 106) de l'au moins une des surfaces latérales (101, 102) possédant une épaisseur entre 5 mm et 15 mm, notamment une épaisseur de 8 mm.

12. Construction porteuse (100) selon l'une des revendications précédentes, laquelle possède une largeur maximale entre 1000 mm et 1500 mm, notamment de 1350 mm.

13. Dispositif de transport (200), notamment escalier mécanique ou trottoir roulant, comprenant au moins une construction porteuse (100A, 100B, 100C) selon l'une des revendications précédentes.
